# EUROPÄISCHE PATENTSCHRIFT

(11) **EP 4 523 587 B1**
(45) Veröffentlichungstag und Bekanntmachung des Hinweises auf die Patenterteilung: **17.12.2025**
(21) Anmeldenummer: 24194498.2
(22) Anmeldetag: 14.08.2024
(51) Int. Cl.: A47L 9/00

(54) **STAUBSAUGER-LÜFTUNGSGITTER, STAUBSAUGER UND VERFAHREN ZUR HERSTELLUNG EINES STAUBSAUGER-LÜFTUNGSGITTERS**
VACUUM CLEANER VENTILATION GRID, VACUUM CLEANER, AND METHOD FOR PRODUCING A VACUUM CLEANER VENTILATION GRID
GRILLE D'AÉRATION D'ASPIRATEUR, ASPIRATEUR ET PROCÉDÉ DE FABRICATION D'UNE GRILLE D'AÉRATION D'ASPIRATEUR

(30) Priorität: 13.09.2023 BE 202305746
(43) Veröffentlichungstag der Anmeldung: 19.03.2025
(73) Patentinhaber: Miele & Cie. KG, 33332 Gütersloh (DE)
(72) Erfinder: Peters, Nikolaj, 33615 Bielefeld (DE); Mersmann, Udo, 33335 Gütersloh (DE); Rütten, Felix, 33602 Bielefeld (DE)

(56) Entgegenhaltungen:
- DE-A1- 102018 251 706
- US-A- 3 353 338
- US-A- 3 614 860

## Beschreibung

Die Erfindung betrifft ein Staubsauger-Lüftungsgitter, einen Staubsauger und ein Verfahren zur Herstellung eines Staubsauger-Lüftungsgitters. Das Staubsauger-Lüftungsgitter ist vorteilhaft filigran ausgebildet, um die Abluft des Staubsaugers, die durch es hindurchströmt, vorteilhaft abströmen zu lassen. Zudem ist es vorteilhaft ausgebildet, die Abluft in einem bestimmten Winkel abströmen lassen. Aufgrund der Größe sind Hinterschnitte und Konturen, die den Luftstrom effektiv abströmen lassen, in einem Staubsauger-Lüftungsgitter, das als Spritzgussteil ausgebildet ist, nicht ohne weiteres herstellbar. Spritzgussteile sind jedoch kostengünstig und schnell zu fertigen.

Die DE 10 2018 251 706 A1 offenbart ein Arbeitsgerät mit einem Gehäuse, das mehrere Lufteinlässe aufweist, durch die Kühlluft zum Motor zugeführt werden kann, wobei entlang eines Zuluftpfades der Kühlluft hinter den Lufteinlässen ein schallabsorbierende Absorptionselement angeordnet ist.

Der Erfindung stellt sich somit das Problem, ein Staubsauger-Lüftungsgitter, einen Staubsauger und ein Verfahren zur Herstellung des Staubsauger-Lüftungsgitters bereitzustellen, die kostengünstig und schnell zu realisieren sind. Bei Betrieb sollte Abluft in einem vorteilhaften Wege aus dem Staubsauger-Lüftungsgitter abströmen.

Erfindungsgemäß wird dieses Problem durch ein Staubsauger-Lüftungsgitter mit den Merkmalen des Patentanspruchs 1, einen Staubsauger mit den Merkmalen des Patentanspruchs 7 und ein Verfahren zur Herstellung eines Staubsauger-Lüftungsgitters mit den Merkmalen des Patentanspruchs 8 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einem geringeren Platzbedarf des Staubsauger-Lüftungsgitters in einer effektiveren Umlenkung der Strömung durch das Staubsauger-Lüftungsgitter, in einem relativ geringen Fertigungsaufwand und einer zufriedenstellenden Wirtschaftlichkeit. Sowohl das Spritzgussteil als auch die Lochfolie sind schnell und kostengünstig herstellbar.

Die Erfindung basiert auf der Grundidee, in einem Spritzgusswerkzeug ein Spritzgussteil mit einer Kontur ohne Hinterschnitte zu erzeugen, welche nur eine relativ geringe Umlenkung bei Ausblasen der Abluft durch die Kontur bewirkt, welche durch Befestigen der Lochfolie an dem Spritzgussteil erhöht wird. Die Lochfolie wird an dem Spritzgussteil befestigt, wobei die Folien-Löcher gegenüber den Gitter-Löchern beim Aufliegen leicht versetzt sind. Vorzugsweise sind die Folien-Löcher gegenüber den Gitter-Löchern außerdem kleiner insbesondere schmaler, Dadurch bildet sich an einer Oberkante der übereinanderliegenden Löcher eine Abrisskante, an der die anströmende Abluft verwirbelt. Es bildet sich ein Kanal aus den Lochkonturen und den Wirbelbereichen, durch den die Abluft in Richtung der Umlenkung durchströmt. Solch eine Kontur kann in einem Spritzgusswerkzeug nicht abgebildet werden. Mittels der erfindungsgemäßen Lösung kann der Luftstrom durch Konturen umgelenkt werden, die Hinterschnitte enthalten. So wird die Umlenkung auf kleinem Bauraum wesentlich effektiver. Die Funktion der Umlenkung des in dem Staubsauger angeordneten Staubsauger-Lüftungsgitters dabei ist, die Abluft des Staubsaugers auszublasen, ohne den Nutzer zu stören oder anzupusten und keinen Staub vom Boden aufzuwirbeln oder wegzublasen.

Die Erfindung betrifft ein Staubsauger-Lüftungsgitter, aufweisend
- ein Spritzgussteil mit einer Vielzahl von gitterförmig angeordneten Gitter-Löchern, und
- eine Lochfolie mit einer Vielzahl von Folien-Löchern,
wobei die Lochfolie an dem Spritzgussteil befestigt ist, so dass die Gitter-Löcher und die Folien-Löcher zueinander versetzt sind, wobei die Folien-Löcher vorzugsweise zumindest in einer Abmessung kleiner ausgebildet sind als die Gitter-Löcher.

Dadurch, dass die Folien-Löcher zu den Gitter-Löchern weiter nach unten versetzt sind, und gemäß einer vorgezogenen Ausfürhungsform darüber hinaus kleiner sind, ist die Umlenkung sehr effektiv. Bevorzugt sind die Folien-Löcher zu den Gitter-Löchern nach unten versetzt. Positions- und Richtungsangaben beziehen sich auf eine betriebsgemäße Arbeitsposition des Staubsaugers, in den das Staubsauger-Lüftungsgitter eingesetzt ist bzw. einzusetzen ist.

In einer bevorzugten Ausführungsform weist das Spritzgussteil eine Innenseite, die zur Anordnung im Innern eines Staubsaugers vorgesehen ist, und eine Außenseite auf, die als zumindest ein Teil einer Außenseite in dem Staubsauger vorgesehen ist. Die Lochfolie ist bevorzugt an der Innenseite des Spritzgussteils befestigt. Dadurch ist die Lochfolie gegen äußere Einwirkung bei Betrieb des Staubsaugers geschützt.

In einer bevorzugten Ausführungsform ist die Innenseite konkav und ist die Lochfolie in die konkave Innenseite eingelegt. Bevorzugt ist die Lochfolie mittels Rastelementen und/oder Klebemittel an dem Spritzgussteil befestigt. Dadurch wird die zusammenwirkende Funktionalität beider Bauteile sichergestellt.

Bevorzugt sind das Spritzgussteil und die Lochfolie jeweils aus Kunststoff gebildet. Dadurch sind beide Bauteile kostengünstig. Das Spritzgussteil ist bevorzugt aus Polypropylen gebildet. Polypropylen ist relativ leicht, langlebig und hitzebeständig Die Lochfolie ist bevorzugt aus Acryl Butadien Styrol oder Polycarbonat gebildet. Acryl Butadien Styrol ist relativ hart, fest und hitzebeständig. Polycarbonat ist relativ leicht, hitzebeständig und fest. Bevorzugt ist die Lochfolie transparent. Dadurch fällt sie bei Draufsicht auf die Außenseite des Spritzgussteils nicht auf.

In einer bevorzugten Ausführungsform weisen die Vielzahl von gitterförmig angeordneten Gitter-Löchern eine vorbestimmte Form auf. Die vorbestimmte Form ist bevorzugt derart ausgebildet ist, dass jeweils vier Gitter-Löcher eine Kleeblattstruktur bilden. Bevorzugt ist das Spritzgussteil daher mit einem Raster aus Kleeblattschemen überzogen, die jeweils vier eine Kleeblattstruktur bildende Gitter-Löcher aufweisen. Eine Anzahl der Gitter-Löcher kann und eine Anzahl der Folien-Löcher kann gleich oder verschieden sein. Bevorzugt kann die Anzahl der Gitter-Löcher größer sein als die Anzahl an Folien-Löchern, wodurch dem Spritzgussteil weiterhin Flexibilität verliehen wird.

Bevorzugt ist das Spritzgussteil hinterschnittsfrei. Dadurch ist es einfach zu fertigen.

Die Erfindung betrifft ferner einen Staubsauger, der ein Staubsauger-Lüftungsgitter nach einer oder mehreren der vorangehend beschriebenen Ausführungsformen aufweist.

Bevorzugt ist das Staubsauger-Lüftungsgitter auf einer Seite des Staubsaugers angeordnet. Bevorzugt weist der Staubsauger mehrere z.B. zwei Staubsauger-Lüftungsgitter auf, die auf der linken und rechten Seite des Staubsaugers angeordnet sind, bezogen auf eine betriebsgemäße Arbeitsposition des Staubsaugers.

Das Staubsauger-Lüftungsgitter ist in den Staubsauger derart integriert, dass seine Innenseite im Inneren des Staubsaugers angeordnet ist, während seine Außenseite Teil einer Außenseite des Staubsaugers ist. Ein Gehäuse des Staubsaugers ist entsprechend ausgebildet, um das Staubsauger-Lüftungsgitter aufzunehmen.

Weiterhin betrifft die Erfindung ein Verfahren zur Herstellung eines Staubsauger-Lüftungsgitters, aufweisend folgende Schritte
- Spitzgießen eines Spritzgussteils mit einer Vielzahl von gitterförmig angeordneten Gitter-Löchern,
- Bilden von Löchern in einer Folie, um eine Lochfolie mit einer Vielzahl von Folien-Löchern herzustellen,
- Befestigen der Lochfolie an dem Spritzgussteil, so dass die Gitter-Löcher und die Folien-Löcher zueinander versetzt sind, wobei die Folien-Löcher vorzugsweise zumindest in einer Abmessung kleiner ausgebildet sind als die Gitter-Löcher.

In einer bevorzugten Ausführungsform wird das Bilden von Löchern in einer Folie mittels Ausstanzens oder Laserns der Folie durchgeführt. Dadurch ist der Schritt einfach, schnell und kostengünstig ausführbar. Dazu wird die Folie z.B. von einer Rolle abgerollt und dann mit den Löchern versehen.

Bevorzugt wird das Befestigen der Lochfolie an dem Spritzgussteil mittels Rastelementen und/oder Klebemittel ausgeführt. Dadurch wird ein langlebiger und relativ verrutschsicherer Zusammenhalt des Spritzgussteils und der Lochfolie bereitgestellt.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine perspektivische Darstellung eines Spritzgussteils;
- Fig. 2: eine perspektivische Darstellung einer Lochfolie;
- Fig. 3: einen Schritt eines erfindungsgemäßen Verfahrens;
- Fig. 4: eine Detailansicht des in Fig. 3 gezeigten Schritts;
- Fig. 5: eine perspektivische Ansicht eines erfindungsgemäßen Staubsauger-Lüftungsgitters;
- Fig. 6: eine weitere perspektivische Ansicht des in Fig. 5 gezeigten Staubsauger-Lüftungsgitters;
- Fig. 7: eine Teil-Querschnittsansicht des in Fig. 5 gezeigten Staubsauger-Lüftungsgitters;
- Fig. 8: eine weitere Teil-Querschnittsansicht des in Fig. 5 gezeigten Staubsauger-Lüftungsgitters; und
- Fig. 9: eine perspektivische Ansicht eines erfindungsgemäßen Staubsaugers.

Fig. 1 zeigt eine perspektivische Darstellung eines Spritzgussteils. Das Spritzgussteil 1 weist eine Außenseite (nicht gezeigt) auf, die vorgesehen, ist als zumindest ein Teil einer Außenseite in einem Staubsauger zu dienen, und eine Innenseite 12 auf, die vorgesehen ist, im Innern des Staubsaugers angeordnet zu werden. In Fig. 1 ist eine Ansicht auf die Innenseite 12 gezeigt. Das Spritzgussteil 1 weist eine Vielzahl von gitterförmig angeordneten Gitter-Löchern 11 auf, die in einem Raster aus Kleeblattschemen angeordnet sind, wobei jeweils vier Gitter-Löcher 11 eine Kleeblattstruktur bilden. Ferner weist das Spritzgussteil 1 Rastelemente 14 auf, die an der Innenseite 12 vorspringend ausgebildet sind.

Fig. 2 zeigt eine perspektivische Darstellung einer Lochfolie. Die Lochfolie 2 weist eine Vielzahl von Folien-Löchern 21 auf. Ferner weist die Lochfolie 2 weitere Restelemente 22 in Form von Öffnungen auf, die ausgebildet sind, mit den in Fig. 1 gezeigten Rastelementen zur Herstellung einer Befestigung zu verrasten.

Fig. 3 zeigt einen Schritt eines erfindungsgemäßen Verfahrens. Ein Spritzgussteil 1, das dem in Fig. 1 gezeigten Spritzgussteil entspricht, und eine Lochfolie 2, die der in Fig. 2 gezeigten Lochfolie entspricht, sind bereitgestellt. Die Lochfolie 2 wird an der Innenseite 12 des Spritzgussteils 1 durch Auflegen von ihr in Richtung der Pfeile befestigt, so dass die Gitter-Löcher 11 und die Folien-Löcher 12 zueinander versetzt sind und die Folien-Löcher 12 vorzugsweise zumindest in einer Abmessung kleiner ausgebildet sind als die Gitter-Löcher 11. Die Befestigung wird mittels der Rastelemente 14 und weiteren Rastelemente 22 und ggf. Verkleben bewirkt.

Fig. 4 zeigt eine Detailansicht des in Fig. 3 gezeigten Schritts. Das Spritzgussteil 1 weist eine Vielzahl von Gitter-Löchern 11 auf, von denen vier gezeigt sind. Vier Löcher-Folien 21 werden zu den Gitter-Löchern 11 versetzt angeordnet, wie durch Pfeile angedeutet.

Fig. 5 zeigt eine perspektivische Ansicht eines erfindungsgemäßen Staubsauger-Lüftungsgitters. Das Staubsauger-Lüftungsgitter weist das in Fig. 1 gezeigte Spritzgussteil 1 und die in Fig. 2 gezeigte Lochfolie auf, die aber nicht sichtbar ist, da sie transparent ist und an einer Innenseite (nicht gezeigt) des Spritzgussteils 1 befestigt ist. In Fig. 5 ist eine Ansicht auf die Außenseite 13 des Spritzgussteils 1 gezeigt.

Fig. 6 zeigt eine weitere perspektivische Ansicht des in Fig. 5 gezeigten Staubsauger-Lüftungsgitters. In Fig.5 ist eine Ansicht auf die Lochfolie 2 gezeigt, die an der Innenseite 12 des Spritzgussteils 1 mit Hilfe seiner Rastelemente 14 befestigt ist. Die Rastelemente 14 erstrecken sich durch die weiteren Rastelemente 22 und sind dazu vorspringend ausgebildet.

Fig. 7 zeigt eine Teil-Querschnittsansicht des in Fig. 5 gezeigten Staubsauger-Lüftungsgitters. Die Lochfolie 2 weist die Folien-Löcher 21 auf, von denen eines gezeigt ist, und das Spritzgussteil 1 weist die Gitter-Löcher 1 auf, von denen eines gezeigt ist. Die Lochfolie ist an der Innenseite 12 des Spritzgussteils 1 befestigt, so dass die Gitter-Löcher 11 und die Folien-Löcher 12 zueinander versetzt sind. Die Folien-Löcher 21 sind nach unten in Bezug zu den Gitter-Löchern 11 versetzt. Zudem sind die Folien-Löcher 21 zumindest in einer Abmessung kleiner ausgebildet als die Gitter-Löcher 11.

Fig. 8 zeigt eine weitere Teil-Querschnittsansicht des in Fig. 5 gezeigten Staubsauger-Lüftungsgitters. Die in Fig. 7 gezeigte Ansicht entspricht der in Fig. 7 gezeigten Ansicht mit dem Unterschied, dass durch das Staubsauger-Lüftungsgitter durchströmende Abluft mittels Pfeile gezeigt ist. Dadurch, dass die Folien-Löcher 21 gegenüber den Gitter-Löchern 11 schmaler und beim Aufliegen leicht versetzt sind, bildet sich an einer Oberkante der übereinanderliegenden Löcher 11, 21 eine Abrisskante (nicht gezeigt), an der die anströmende Abluft verwirbelt. Es bildet sich ein Kanal aus den Lochkonturen und den Wirbelbereichen, durch den die Abluft in Richtung der Umlenkung durchströmt.

Fig. 9 zeigt eine perspektivische Ansicht eines erfindungsgemäßen Staubsaugers. Der Staubsauger weist das in Fig. 4 gezeigte Staubsauger-Lüftungsgitter auf, so dass es und seine Außenseite 13, in ein Staubsaugergehäuse 3 integriert sind. Jeweils ein solches Staubsauger-Lüftungsgitter ist auf einer linken und rechten Seite des Staubsaugers angeordnet.

### Bezugszeichenliste

- 1: Spritzgussteil
- 11: Gitter-Löcher
- 12: Innenseite
- 13: Außenseite
- 14: Rastelement
- 2: Lochfolie
- 21: Folien-Löcher
- 22: weiteres Rastelement
- 3: Staubsaugergehäuse

## Patentansprüche

1. Staubsauger-Lüftungsgitter, aufweisend
- ein Spritzgussteil (1) mit einer Vielzahl von gitterförmig angeordneten Gitter-Löchern (11), und
- eine Lochfolie (2) mit einer Vielzahl von Folien-Löchern (21),
**dadurch gekennzeichnet, dass** die Lochfolie (2) an dem Spritzgussteil (1) befestigt ist, so dass die Gitter-Löcher (11) und die Folien-Löcher (12) zueinander versetzt sind.

2. Staubsauger-Lüftungsgitter nach Anspruch 1, **dadurch gekennzeichnet, dass** das Spritzgussteil (1) eine Innenseite (12), die zur Anordnung im Innern eines Staubsaugers vorgesehen ist, und eine Außenseite (13) aufweist, die als zumindest ein Teil einer Außenseite in dem Staubsauger vorgesehen ist, wobei die Lochfolie (2) an der Innenseite (12) des Spritzgussteils (1) befestigt ist.

3. Staubsauger-Lüftungsgitter nach Anspruch 1 oder 2, **dadurch gekennzeichnet, dass** die Innenseite (12) konkav ist und die Lochfolie (2) in die konkave Innenseite (12) eingelegt und mittels Rastelementen (14) und/oder Klebemittel befestigt ist.

4. Staubsauger-Lüftungsgitter nach einem der vorangehenden Ansprüche, **dadurch gekennzeichnet, dass** das Spritzgussteil (1) und die Lochfolie (2) jeweils aus Kunststoff gebildet sind, wobei das Spritzgussteil bevorzugt aus Polypropylen gebildet ist und/oder die Lochfolie (2) bevorzugt aus Acryl Butadien Styrol oder Polycarbonat gebildet ist.

5. Staubsauger-Lüftungsgitter nach einem der vorangehenden Ansprüche, **dadurch gekennzeichnet, dass** jeweils vier Gitter-Löcher (11) der Vielzahl von gitterförmig angeordneten Gitter-Löchern (11) eine Kleeblattstruktur bilden.

6. Staubsauger-Lüftungsgitter nach einem der vorangehenden Ansprüche, **dadurch gekennzeichnet, dass** das Spritzgussteil (1) hinterschnittfrei ist.

7. Staubsauger, aufweisend ein Staubsauger-Lüftungsgitter nach einem der vorangehenden Ansprüche.

8. Verfahren zur Herstellung eines Staubsauger-Lüftungsgitters, aufweisend folgende Schritte
- Spitzgießen eines Spritzgussteils (1) mit einer Vielzahl von gitterförmig angeordneten Gitter-Löchern (11),
- Bilden von Löchern in einer Folie, um eine Lochfolie (2) mit einer Vielzahl von Folien-Löchern (21) herzustellen, **gekennzeichnet durch**
- Befestigen der Lochfolie (2) an dem Spritzgussteil (1), so dass die Gitter-Löcher (11) und die Folien-Löcher (12) zueinander versetzt sind.

9. Verfahren nach Anspruch 8, **dadurch gekennzeichnet, dass** das Bilden von Löchern in einer Folie mittels Ausstanzens oder Laserns der Folie durchgeführt wird.

10. Verfahren nach Anspruch 8 oder 9, **dadurch gekennzeichnet, dass** die Lochfolie (2) an einer Innenseite (12) des Spritzgussteils (1) mittels Rastelementen (14) und/oder Klebemittel befestigt wird, wobei die Innenseite (12) zur Anordnung im Innern eines Staubsaugers vorgesehen ist.

## Claims

1. Vacuum cleaner ventilation grille, comprising
- an injection-moulded part (1) having a multiplicity of grille holes (11) arranged in a grid shape, and
- a perforated film (2) having a multiplicity of film holes (21),
**characterised in that**
the perforated film (2) is fastened to the injection-moulded part (1) such that the grille holes (11) and the film holes (12) are offset from each other.

2. Vacuum cleaner ventilation grille according to claim 1, **characterised in that** the injection-moulded part (1) has an inner face (12) which is intended for arrangement in the interior of a vacuum cleaner, and an outer face (13) which is provided as at least part of an outer face in the vacuum cleaner, the perforated film (2) being fastened to the inner face (12) of the injection-moulded part (1).

3. Vacuum cleaner ventilation grille according to claim 1 or 2,
**characterised in that** the inner face (12) is concave and the perforated film (2) is inserted into the concave inner face (12) and is fastened there by means of locking elements (14) and/or adhesive.

4. Vacuum cleaner ventilation grille according to any of the preceding claims, **characterised in that** the injection-moulded part (1) and the perforated film (2) are each made of plastics material, the injection-moulded part preferably being made of polypropylene and/or the perforated film (2) preferably being made of acrylic butadiene styrene or polycarbonate.

5. Vacuum cleaner ventilation grille according to any of the preceding claims, **characterised in that** in each case four grille holes (11) of the multiplicity of grille holes (11) arranged in a grid shape form a cloverleaf structure.

6. Vacuum cleaner ventilation grille according to any of the preceding claims, **characterised in that** the injection-moulded part (1) is devoid of undercuts.

7. Vacuum cleaner, comprising a vacuum cleaner ventilation grille according to any of the preceding claims.

8. Method for producing a vacuum cleaner ventilation grille, comprising the following steps:
- injection-moulding an injection-moulded part (1) having a multiplicity of grille holes (11) arranged in a grid shape,
- forming holes in a film to produce a perforated film (2) having a multiplicity of film holes (21), **characterised by**
- fastening the perforated film (2) to the injection-moulded part (1) such that the grille holes (11) and the film holes (12) are offset from each other.

9. Method according to claim 8, **characterised in that** holes are formed in a film by punching or lasering the film.

10. Method according to claim 8 or 9, **characterised in that** the perforated film (2) is fastened to an inner face (12) of the injection-moulded part (1) by means of locking elements (14) and/or adhesive, the inner face (12) being intended for arrangement in the interior of a vacuum cleaner.

## Revendications

1. Grille d'aération d'aspirateur, présentant
- une pièce moulée par injection (1) comportant une pluralité de trous de grille (11) disposés en forme de grille, et
- un film perforé (2) comportant une pluralité de trous de film (21),
**caractérisée en ce que**
le film perforé (2) est fixé à la pièce moulée par injection (1) de sorte que les trous de grille (11) et les trous de film (12) sont décalés les uns par rapport aux autres.

2. Grille d'aération d'aspirateur selon la revendication 1,
**caractérisée en ce que** la pièce moulée par injection (1) présente un côté intérieur (12) prévu pour la disposition à l'intérieur d'un aspirateur et un côté extérieur (13) prévu comme au moins une partie d'un côté extérieur dans l'aspirateur, dans laquelle le film perforé (2) est fixé au côté intérieur (12) de la pièce moulée par injection (1).

3. Grille d'aération d'aspirateur selon la revendication 1 ou 2,
**caractérisée en ce que** le côté intérieur (12) est concave et le film perforé (2) est inséré dans le côté intérieur (12) concave et est fixé au moyen d'éléments d'encliquetage (14) et/ou de moyens adhésifs.

4. Grille d'aération d'aspirateur selon l'une des revendications précédentes, **caractérisée en ce que** la pièce moulée par injection (1) et le film perforé (2) sont respectivement formés en matière plastique, dans laquelle la pièce moulée par injection est de préférence formée en polypropylène et/ou le film perforé (2) est de préférence formé en acrylique butadiène styrène ou en polycarbonate.

5. Grille d'aération d'aspirateur selon l'une des revendications précédentes, **caractérisée en ce que** respectivement quatre trous de grille (11) de la pluralité de trous de grille (11) disposés en forme de grille forment une structure en feuille de trèfle.

6. Grille d'aération d'aspirateur selon l'une des revendications précédentes, **caractérisé en ce que** la pièce moulée par injection (1) est exempte de contre-dépouille.

7. Aspirateur, présentant une grille d'aération d'aspirateur selon l'une des revendications précédentes.

8. Procédé de fabrication d'une grille d'aération d'aspirateur, présentant les étapes suivantes
- moulage par injection d'une pièce moulée par injection (1) comportant une pluralité de trous de grille (11) disposés en forme de grille,
- formation de trous dans un film afin de fabriquer un film perforé (2) comportant une pluralité de trous de film (21), **caractérisé par**
- fixation du film perforé (2) sur la pièce moulée par injection (1) de sorte que les trous de grille (11) et les trous de film (12) sont décalés les uns par rapport aux autres.

9. Procédé selon la revendication 8, **caractérisé en ce que** la formation de trous dans un film est mise en œuvre au moyen d'un découpage à la matrice ou au laser du film.

10. Procédé selon la revendication 8 ou 9, **caractérisé en ce que** le film perforé (2) est fixé à un côté intérieur (12) de la pièce moulée par injection (1) au moyen d'éléments d'encliquetage (14) et/ou de moyens adhésifs, dans lequel le côté intérieur (12) est prévu pour la disposition à l'intérieur d'un aspirateur.
